# FASCICULE DE BREVET EUROPEEN

(11) **EP 0 572 310 B1**
(45) Date de publication et mention de la délivrance du brevet: **13.03.1996**
(21) Numéro de dépôt: 93401332.7
(22) Date de dépôt: 25.05.1993
(51) Int. Cl.: A47B 91/06

(54) **Patin antistatique pour pied de meuble ou analogue**
Antistatischer Gleitkörper für Möbelfuss oder dergleichen
Anti-static glider for foot of furniture or similar

(30) Priorité: 29.05.1992 FR 9206567
(43) Date de publication de la demande: 01.12.1993
(73) Titulaire: BRUANDET S.A., F-39700 Orchamps (FR)
(72) Inventeur: Bruandet, Jean-René, F-39700 Orchamps (FR)
(74) Mandataire: Flavenot, Bernard

(56) Documents cités:
- DE-A- 3 913 720
- FR-A- 2 642 706
- US-A- 1 839 593

## Description

La présente invention concerne les patins pour pieds de meubles, sièges ou analogues permettant de déplacer ces meubles sur le sol et aussi de décharger l'électricité statique, très gênante pour les utilisateurs de ces meubles, susceptible d'être emmagasinée par ces meubles quand, par leurs pieds, ils frottent sur le sol, par exemple sur de la moquette en matériau synthétique ou analogue.

On connaît déjà des patins pour pieds de meubles qui permettent de décharger l'électricité statique emmagasinée lors de leur déplacement sur le sol. Ces patins dits "antistatiques" sont par exemple ceux qui sont réalisés en un matériau chargé en carbone. Un tel patin est ainsi assez bon conducteur de l'électricité pour permettre à celle emmagasinée par le meuble de s'écouler vers le sol, mais présente l'inconvénient de rayer le sol lors du déplacement du meuble et d'y laisser des traces noires qui sont des dépôts de carbone. Il ne peut donc pas, notamment, être utilisé dans des lieux comme des salles blanches, par exemple dans les industries électronique, aéronautique ou aérospatiale.

Il existe aussi des patins qui comportent une tige ou une patte conductrice frottant sur le sol. Mais cette patte se casse assez facilement ou s'use rapidement, ce qui ne lui permet pas d'assurer de façon fiable la décharge de l'électricité statique.

La présente invention a ainsi pour but de réaliser un patin pour pied de meuble, qui pallie les inconvénients des patins de l'art antérieur rappelés ci-dessus.

Plus précisément, la présente invention a pour objet un patin pour pied de meuble ou analogue, caractérisé par le fait qu'il comporte:
- une embase en un premier matériau, ladite embase comportant une surface apte à prendre contact avec le sol,
- un orifice traversant ladite embase suivant un axe sensiblement perpendiculaire à la surface de contact, la section de l'extrémité dudit orifice débouchant sur ladite surface de contact comportant un premier épaulement rentrant,
- un pivot disposé dans ledit orifice, la longueur de la partie dudit pivot plongeant dans ledit orifice étant inférieure à la longueur dudit orifice, ledit pivot étant en un deuxième matériau électriquement conducteur,
- un corps monté coulissant dans ledit orifice du côté dudit premier épaulement, une première extrémité dudit corps faisant saillie par rapport à ladite surface de contact, ledit corps étant en un troisième matériau électriquement conducteur,
- un ressort monté en compression entre l'autre extrémité dudit corps et l'extrémité dudit pivot plongeant dans ledit orifice, ledit ressort étant en un quatrième matériau électriquement conducteur, et
- des moyens pour lier électriquement les deux extrémités dudit ressort, respectivement avec ledit pivot et ledit corps.

D'autres caractéristiques et avantages de la présente invention apparaîtront au cours de la description suivante donnée en regard du dessin annexé à titre illustratif mais nullement limitatif, dans lequel:
La figure 1 représente, vu en coupe, un mode de réalisation d'un patin pour pied de meuble selon l'invention, et
La figure 2 représente vue en coupe une partie d'un autre mode de réalisation d'un patin selon l'invention.

La figure unique représente un mode de réalisation préférentiel d'un patin 1 pour un pied de meuble, ce dernier étant très schématiquement représenté en 2.

Ce patin 1 comporte une embase 3 comprenant une surface 4 apte à prendre contact avec un sol 5, cette surface étant par exemple plane, comme illustré sur la figure. Cette embase est réalisée dans un premier matériau qui peut être un matériau électriquement isolant choisi, par exemple, parmi les matériaux suivants: plastique, P.V.C., avantageusement polypropylène.

Un orifice 6 est réalisé en traversant de part en part l'embase 3 suivant un axe 7 sensiblement perpendiculaire à la surface de contact 4. En outre, la section de l'extrémité 8 de cet orifice 6 débouchant sur la surface de contact 4 comporte un premier épaulement rentrant 9.

Le patin comporte aussi un pivot 10 disposé dans l'orifice 6, la longueur de la partie 11 du pivot 10 plongeant dans l'orifice étant inférieure à la longueur de l'orifice, de façon à laisser un espace libre 12 entre son extrémité 13 et l'épaulement 9. Le pivot 10 est réalisé en un deuxième matériau électriquement conducteur, par exemple de l'acier.

Avantageusement, ce pivot 10 comporte un épaulement 30 qui permet, par exemple, de limiter son enfoncement dans l'orifice 6. Cet épaulement 30 est agencé pour, préférentiellement, coopérer avec le bord 31 de l'orifice 6 opposé à l'extrémité 8 débouchant sur la surface de contact 4, mais peut être constitué par un collet qui présente l'avantage de définir deux épaulements, l'épaulement 30 défini ci-avant et un autre épaulement permettant, de façon connue en elle-même, de limiter l'enfoncement du pivot dans le pied du meuble 2.

Dans l'espace libre 12 défini ci-avant, un corps 14 est monté coulissant de façon qu'il soit apte à venir au contact du premier épaulement 9 et qu'une première 15 de ses extrémités fasse saillie par rapport à la surface de contact 4. Le corps 14 est réalisé en un troisième matériau, lui aussi électriquement conducteur, comme de l'acier et plus avantageusement de l'acier inoxydable.

Dans cet espace libre 12 est en outre disposé un ressort 16, monté en compression entre la seconde extrémité du corps 14 et l'extrémité 13 du pivot 10 plongeant dans l'orifice 6. Le ressort est en un quatrième matériau électriquement conducteur, par exemple de l'acier. Il est précisé que par "ressort", on entend tout moyen élastique permettant d'exercer un couple de forces opposées entre deux points en tendant à les éloigner, le ressort illustré, de type cylindrique à spires éloignées, n'en étant qu'un mode de réalisation possible.

Les deux extrémités du ressort 16 peuvent être directement au contact du corps 14 et du pivot 10, mais le patin peut avantageusement comporter des moyens pour lier électriquement les deux extrémités du ressort 16 respectivement avec le pivot et le corps. Ces moyens comportent au moins une pastille 17 interposée entre l'une des extrémités du ressort et la seconde extrémité du corps 14. Dans le mode de réalisation illustré sur la figure, ils en comportent une autre 18 entre l'autre extrémité du ressort et l'extrémité 13 du pivot 10.

Avantageusement, la pastille est en un cinquième matériau présentant une résistivité électrique calibrée élevée, par exemple un matériau dissipatif ou antistatique. L'avantage conféré par cette caractéristique sera explicité ci-après.

Dans la présente description, le corps 14 peut présenter différentes formes. Il sera par exemple constitué par une bille 20, comme illustré sur la figure 1. Dans ce cas, l'épaulement 9 présente la forme d'une surface concave en zone sphérique sensiblement complémentaire de la bille, la surface concave étant tournée vers l'espace libre 12.

Cependant, si elle présente des avantages, la forme de bille 20 donnée au corps 14, peut, dans certains cas notamment de nature de sol, présenter des inconvénients. En effet en pivotant sur elle-même, elle facilite le déplacement du meuble dans tous les sens, mais peut également introduire des impuretés dans l'extrémité 8 de l'orifice 6. Cette accumulation d'impuretés peut nuire au pivotement de la bille et, surtout, réaliser une couche électriquement isolante entre elle et, par exemple, le ressort 16, au risque d'empêcher le patin d'assurer la décharge de l'électricité statique comme décrit ci-après.

Aussi, peut-il être avantageux de réaliser le corps 14, comme illustré sur la figure 2, sous la forme d'un téton 21 à épaulement sortant 22 sur son extrémité opposée à son extrémité 15 en contact avec le sol, et pouvant se translater dans l'extrémité 8 de l'orifice 6 à la manière d'un piston, dans une translation limitée par la coopération de son épaulement sortant 22 contre l'épaulement rentrant 9 de l'extrémité 8 de l'orifice 6.

Le patin 1 décrit ci-dessus agit de la façon suivante, quand il est monté sur un pied de meuble 2:
Quand le meuble comporte un tel patin, ce dernier porte sur le sol 5 par sa surface de contact 4 et l'extrémité 15 du corps 14, bille 20 ou le téton 21, maintenu entre l'épaulement 9 et le ressort 16, ce ressort assurant un contact constant du corps avec le sol, même si ce dernier présente de légères dénivellations, ainsi qu'une continuité électrique entre le corps et le pivot. De ce fait, toute l'électricité statique qui aurait été emmagasinée par le meuble, siège, etc., est conduite à la masse du sol en cheminant par le pied du meuble 2, le pivot 10, au moins une pastille 17, 18, le ressort 16 et le corps 14 qui sont tous en matériau électriquement conducteur. Comme mentionné ci-avant, la pastille 17 est avantageusement en un matériau dissipatif ou antistatique, dans le but de ralentir l'écoulement de l'électricité statique vers le sol, afin de ne pas créer d'ondes radio pouvant entraîner la destruction d'organes électroniques sensibles.

La forme de bille 20 donnée au corps 14, ainsi que la forme semisphérique donnée à l'extrémité 15 du téton 21 en contact avec le sol, présente l'avantage, par rapport à d'autres formes, de diminuer les risques de rayures sur ce sol lors du déplacement du meuble, siège, etc., et cet avantage est renforcé par le fait que le corps 14 est en acier inoxydable, ce qui l'empêche de s'oxyder, notamment suite à son contact, par exemple lors du nettoyage du sol, avec un liquide comme de l'eau ou analogue.

A la présente description, on constate que le patin antistatique selon l'invention présente des avantages par rapport aux patins décrits dans le préambule. Son embase peut en effet être réalisée en un matériau non chargé en carbone et ne laissera donc pas de trace ni de rayure disgracieuse sur le sol. Ces patins peuvent notamment équiper les meubles et sièges de salles dites "blanches" ou analogues. De plus, leur structure permet de leur donner une forme compacte qui facilite leur construction et les assurent d'une bonne solidité, tout en leur permettant de conserver des qualités esthétiques.

## Revendications

1. Patin pour pied de meuble (2) ou analogue, caractérisé par le fait qu'il comporte :
- une embase (3) en un premier matériau, ladite embase comportant une surface (4) apte à prendre contact avec le sol (5),
- un orifice (6) traversant ladite embase suivant un axe (7) sensiblement perpendiculaire à ladite surface de contact, la section de l'extrémité (8) dudit orifice débouchant sur ladite surface de contact comportant un premier épaulement rentrant (9),
- un pivot (10) disposé dans ledit orifice, la longueur de la partie (11) dudit pivot plongeant dans ledit orifice étant inférieure à la longueur dudit orifice, ledit pivot étant en un deuxième matériau électriquement conducteur,
- un corps (14) monté coulissant dans ledit orifice du côté dudit premier épaulement, une première extrémité (15) dudit corps faisant saillie par rapport à ladite surface de contact (4), ledit corps étant en un troisième matériau électriquement conducteur,
- un ressort (16) monté en compression entre la seconde extrémité dudit corps et l'extrémité (13) dudit pivot plongeant dans ledit orifice (6), ledit ressort étant en un quatrième matériau électriquement conducteur, et
- des moyens (17, 18) pour lier électriquement les deux extrémités dudit ressort respectivement avec ledit pivot (10) et ledit corps (14).

2. Patin selon la revendication 1, caractérisé par le fait que ledit pivot (10) comporte un deuxième épaulement (30) pour limiter son enfoncement dans ledit orifice (6), cedit deuxième épaulement étant agencé pour coopérer avec le bord (31) de l'extrémité dudit orifice opposée à celle (8) qui débouche sur ladite surface de contact.

3. Patin selon l'une des revendications 1 et 2, caractérisé par le fait que lesdits moyens pour lier électriquement les deux extrémités dudit ressort respectivement avec ledit pivot et ledit corps comportent au moins une pastille (17) interposée entre l'une des extrémités dudit ressort et l'un des deux éléments "corps et pivot".

4. Patin selon la revendication 3, caractérisé par le fait que ladite pastille est en un cinquième matériau présentant une résistivité électrique calibrée élevée.

5. Patin selon la revendication 4, caractérisé par le fait que ledit cinquième matériau est l'un des matériaux suivants : matériau dissipatif, matériau antistatique.

6. Patin selon l'une des revendications 1 à 5, caractérisé par le fait qu'au moins l'un desdits deuxième, troisième et quatrième matériaux est de l'acier.

7. Patin selon la revendication 6, caractérisé par le fait que ledit troisième matériau est de l'acier inoxydable.

8. Patin selon l'une des revendications 1 à 7, caractérisé par le fait que ledit corps (14) est constitué par l'un des éléments suivants: une bille (20), un téton (21) à troisième épaulement sortant (22).

9. Patin selon l'une des revendications 1 à 8, caractérisé par le fait que ledit premier matériau est un matériau électriquement isolant.

10. Patin selon la revendication 9, caractérisé par le fait que ledit premier matériau est choisi parmi les matériaux suivants: plastique , P.V.C., polypropylène.

## Claims

1. A foot for a furniture leg (2) or the like, characterized by the fact that it comprises:
• a base (3) made of a first material, said base including a contact surface (4) suitable for coming into contact with the floor (5);
• an orifice (6) passing through said base along an axis (7) substantially perpendicular to said contact surface, the section of the end (8) of said orifice opening out into said contact surface including an inwardly-extending first shoulder (9);
• a swivel pin (10) disposed in said orifice, the length of that portion (11) of said pin which is received in said orifice being shorter than the length of said orifice, said pin being made of a second material that is electrically conductive;
• a body (14) slidably mounted in said orifice adjacent to said first shoulder, a first end (15) of said body projecting from said contact surface (4), said body being made of a third material that is electrically conductive;
• a spring (16) mounted in compression between the second end of said body and the end (13) of said pin that is received in said orifice (6), said spring being made of a fourth material that is electrically conductive; and
• means (17, 18) for electrically connecting the two ends of said spring respectively to said pin (10) and said body (14).

2. A foot according to claim 1, characterized by the fact that said pin (10) includes a second shoulder (30) for limiting its penetration into said orifice (6), said second shoulder being organized to cooperate with the edge (31) of the end of said orifice opposite from its end (8) that opens out into said contact surface.

3. A foot according to claim 1 or 2, characterized by the fact that said means for electrically connecting the two ends of said spring respectively with said pin and with said body comprise at least one pellet (17) interposed between one of the ends of said spring and one of the two elements constituted by the body and the pin.

4. A foot according to claim 3, characterized by the fact that said pellet is made of a fifth material having calibrated high electrical resistivity.

5. A foot according to claim 4, characterized by the fact that said fifth material is one of the following materials: a dissipative material; an antistatic material.

6. A foot according to any one of claims 1 to 5, characterized by the fact that at least one of said second, third, and fourth materials is steel.

7. A foot according to claim 6, characterized by the fact that said third material is stainless steel.

8. A foot according to any one of claims 1 to 7, characterized by the fact that said body (14) is constituted by one of the following elements: a ball (20); a stud (21) having an outwardly-extending third shoulder (22).

9. A foot according to any one of claims 1 to 8, characterized by the fact that said first material is an electrically insulating material.

10. A foot according to claim 9, characterized by the fact that said first material is selected from the following materials: plastics; PVC; polypropylene.

## Patentansprüche

1. Fuß für ein Möbelstück (2) oder dergleichen, dadurch gekennzeichnet, daß er umfaßt:
- eine Basis (3) aus einem ersten Material, welche Basis eine Oberfläche (4) umfaßt, die in Kontakt mit dem Boden (5) bringbar ist,
- eine die Basis längs einer Achse (7), die im wesentlichen senkrecht zu der Kontaktoberfläche verläuft, durchsetzende Öffnung (6), wobei der Querschnitt des Endes (8) dieser Öffnung an der Mündung auf der genannten Kontaktoberfläche eine erste einspringende Schulter (9) umfaßt,
- ein Gelenkzapfen (10), der in der genannten Öffnung angeordnet ist, wobei die Länge der Partie (11) des Gelenkzapfens, der in die Öffnung ragt, kleiner ist, als die Länge dieser Öffnung, welcher Gelenkzapfen aus einem zweiten elektrisch leitenden Material besteht,
- einen Korpus (14), der gleitbeweglich in der Öffnung auf der Seite der ersten Schulter angeordnet ist, wobei ein erstes Ende (15) des Korpus gegenüber der Kontaktoberfläche (4) vorspringt, welcher Korpus aus einem dritten elektrisch leitenden Material besteht,
- eine Feder (16), die unter Druck zwischen dem zweiten Ende des Korpus und dem Ende (13) des in die Öffnung (6) ragenden Gelenkzapfens angeordnet ist, welche Feder aus einem vierten elektrisch leitenden Material besteht, und
- Mittel (17, 18) für das elektrische Verbinden der beiden Enden der Feder mit dem Gelenkzapfen (10) bzw. dem Korpus (14).

2. Fuß nach Anspruch 1, dadurch gekennzeichnet, daß der Gelenkzapfen (10) eine zweite Schulter (30) aufweist zum Begrenzen seiner Einführung in die Öffnung (6), welche zweite Schulter ausgebildet ist für das Zusammenwirken mit dem Rand (31) des Endes der Öffnung, das jenem (8) abgekehrt ist, das auf der Kontaktoberfläche mündet.

3. Fuß nach einem der Ansprüche 1 und 2, dadurch gekennzeichnet, daß die Mittel für die elektrische Verbindung der beiden Enden der Feder mit dem Gelenkzapfen bzw. dem Korpus mindestens eine Scheibe (17) umfassen, die zwischen dem einen der Enden der Feder und einem der beiden Elemente Korpus bzw. Gelenkzapfen eingefügt ist.

4. Fuß nach Anspruch 3, dadurch gekennzeichnet, daß die Scheibe aus einem fünften Material mit einem erhöhten vorgegebenen elektrischen spezifischen Widerstand besteht.

5. Fuß nach Anspruch 4, dadurch gekennzeichnet, daß das fünfte Material eines der folgenden Materialien ist: dissipatives Material, antistatisches Material.

6. Fuß nach einem der Ansprüche 1 bis 5, dadurch gekennzeichnet, daß mindestens eines der zweiten, dritten und vierten Materialien Stahl ist.

7. Fuß nach Anspruch 6, dadurch gekennzeichnet, daß das dritte Material korrosionsfester Stahl ist.

8. Fuß nach einem der Ansprüche 1 bis 7, dadurch gekennzeichnet, daß der Korpus (14) von einem der folgenden Elemente gebildet ist: eine Kugel (20), ein Köpfchen (21) mit einer dritten auskragenden Schulter (22).

9. Fuß nach einem der Ansprüche 1 bis 8, dadurch gekennzeichnet, daß das erste Material ein elektrisch isolierendes Material ist.

10. Fuß nach Anspruch 9, dadurch gekennzeichnet, daß das erste Material unter den nachfolgenden Materialien gewählt ist: Kunststoff, PVC, Polypropylen.
